# FASCICULE DE BREVET EUROPEEN

(11) **EP 1 148 298 B1**
(45) Date de publication et mention de la délivrance du brevet: **20.10.2004**
(21) Numéro de dépôt: 01401000.3
(22) Date de dépôt: 19.04.2001
(51) Int. Cl.: F23N 5/08

(54) **Procédé de commande d'un bruleur**
Regelverfahren eines Brenners
Control method of a burner

(30) Priorité: 21.04.2000 FR 0005188
(43) Date de publication de la demande: 24.10.2001
(73) Titulaire: CSEM Centre Suisse d'Electronique et de Microtechnique SA Recherche et Développement, 2007 Neuchâtel (CH)
(72) Inventeur: Michel, Jean-Bernard, 1700 Fribourg (CH); Chetelat, Olivier, 2828 Montsevelier (CH)
(74) Mandataire: Caron, Gérard

(56) Documents cités:
- EP-A- 0 581 451
- US-A- 4 866 420
- US-A- 5 625 342
- US-A- 5 798 946

## Description

La présente invention est relative à un procédé de commande d'un brûleur utilisant un combustible qui par mise en contact avec un gaz comburant permet d'entretenir une flamme produisant de l'énergie thermique selon le préambule de la revendication 1. Un tel procédé est connu du US-A- 5798946.

L'invention concerne des brûleurs de ce type tant industriels (centrales thermiques, installations industrielles etc.) que domestiques (chauffage central, par exemple).

Une préoccupation désormais essentielle des concepteurs de tels brûleurs consiste à rendre optimale la combustion, notamment pour réduire la consommation et pour limiter autant que possible l'émission des substances polluantes dans l'atmosphère. Ainsi, on tente de faire fonctionner le brûleur avec un faible excès d'oxygène pour réduire le taux de CO dans les gaz de fumée. On tente également de réduire les émissions de NOx et d'hydrocarbures imbrûlés.

Pour remplir ces objectifs, il est connu d'analyser les gaz de fumée et d'utiliser le résultat de cette analyse pour agir sur les caractéristiques de fonctionnement du brûleur afin de corriger la teneur des composantes des fumées responsables de la pollution ou d'un moindre rendement. Cependant, cette méthode a ses limites qui sont un obstacle au réglage en boucle fermée, ces limites étant notamment les suivantes:
-1. l'analyse peut ne pas traduire les conditions exactes de fonctionnement du brûleur, les prélèvements des gaz de fumée étant faits en général loin de ce dernier;
-2. si l'installation thermique comporte plusieurs brûleurs, il n'est pas possible par cette méthode d'assurer un réglage individuel de chaque brûleur, car l'analyse des gaz de fumée est effectuée collectivement;
-3. cette méthode ne permet pas de régler le brûleur en temps réel compte tenu du temps de réaction relativement long du réglage ce qui empêche l'obtention de conditions optimales de fonctionnement quant au rendement et aux émissions nocives;
-4. le coût de mise en oeuvre d'une telle méthode est élevé de sorte que l'on ne peut guère l'envisager pour des petites installations thermiques, notamment pour le chauffage central des habitations.

US 5 332 386 décrit un procédé de commande des conditions de combustion d'un brûleur qui consiste à en surveiller la flamme au moyen d'un capteur de rayonnement, soit pour en constater la présence, soit en examinant sa stabilité. Ce procédé est basé notamment sur la constatation que l'étude de la fréquence des fluctuations du rayonnement produit par la flamme permet d'obtenir des informations concernant la stabilité de la flamme et l'émission des polluants.

Le signal du capteur optique est numérisé et on calcule la transformée de Fourier du résultat obtenu. On examine alors une bande de fréquences de la transformée de Fourier en calculant sa puissance, valeur qui est ensuite utilisée pour commander un paramètre de fonctionnement du brûleur, typiquement l'air admis. Le calcul de la transformée de Fourier est limité en fréquence avec un maximum à 500 Hz.

L'inconvénient principal de ce procédé connu réside dans le fait que la bande de fréquences examinée à partir de la transformée de Fourier, peut ne pas être la même pour tous les types de brûleurs. Ce procédé n'est donc pas directement applicable à tous les cas.

Le document US A 5 798 946 décrit un procédé d'analyse de la flamme d'un brûleur. Il y est procédé à la détermination d'une fonction d'extremum d'amplitude pour délimiter la plage de fréquence dans laquelle s'effectue l'analyse, cette fonction étant définie par le biais de paramètres (k, m, n) qui sont prédéterminés préalablement à la phase d'analyse en fonction du type de combustible, du type de brûleur et des conditions opératoires. Pour pouvoir fournir ces paramètres au dispositif qui va effectuer l'analyse, il est donc nécessaire à l'opérateur de connaître le type de brûleur, le type de combustible et les conditions opératoires. Ainsi ce procédé ne peut être utilisé directement avec une grande variété de brûleurs, sans connaissance a priori du type de brûleur chaque fois concemé.

L'invention a pour but de fournir un procédé de commande d'un brûleur qui puisse être appliqué sans distinction à une très grande variété de brûleurs, notamment de puissances thermiques très diverses.

L'invention a donc pour objet un procédé de commande d'un brûleur présentant les caractéristiques de la revendication 1.

En raison du fait que le procédé de l'invention prend en compte l'ensemble du spectre de fréquences représentatif des fluctuations du rayonnement de la flamme, il devient possible de le rendre adaptable à pratiquement tous les types de brûleurs, sans qu'il soit nécessaire d'opérer un choix de la bande de fréquences à analyser pour obtenir un signal utilisable pour agir sur le fonctionnement du brûleur.

Selon d'autres caractéristiques avantageuses de l'invention:
- le procédé est mis en oeuvre une première fois dans des conditions de mesure standard sur au moins un brûleur d'un type donné pour relever une répartition standard de fréquences caractéristique de ce type de brûleur, puis au cours de l'utilisation de ce brûleur ou d'un autre brûleur de même type, on effectue une comparaison entre la répartition standard et la répartition relevée en ligne et on utilise le résultat de cette comparaison pour agir sur le fonctionnement du brûleur utilisé;
- ladite fenêtre glissante est divisée en des sections temporelles d'égale durée et l'étude statistique de répartition est effectuée successivement sur chacune desdites sections temporelles;
- l'échelle desdites plages de fréquences est logarithmique, de préférence à progression dyadique;
- ladite étude statistique consiste à calculer la moyenne générale des moyennes établies à partir des bandes de fréquence de ladite fenêtre temporelle et à déterminer l'écart-type de toutes ces moyennes sur ladite fenêtre temporelle;
- ledit spectre de fréquences est établi en calculant la transformée de Fourier dudit signal de rayonnement;
- en variante, ledit spectre de fréquence est établi en calculant la transformée d'ondelettes dudit signal de rayonnement;
- les moyennes générales et les écarts-type calculés pour chacune desdites bandes de fréquences de la répartition standard et les moyennes générales et les écarts-type calculés en ligne sont comparés distinctement pour chacune desdites bandes de fréquence et un signal d'avertissement est engendré si au moins l'une des comparaisons établit une inégalité entre les valeurs comparées;
- un intervalle de confiance est établi de part et d'autre des moyennes générales de ladite répartition standard et ledit signal d'avertissement n'est engendré que si le résultat d'au moins une desdites comparaisons des moyennes tombe en dehors dudit intervalle de confiance;
- ledit intervalle de confiance est égal à 1 à 4 fois l'écart-type de part et d'autre des valeurs des moyennes générales;
- plusieurs valeurs dudit intervalle de confiance sont établies et lesdites comparaisons sont effectuées pour chacune desdites valeurs pour engendrer des signaux d'avertissement liées à un degré de qualité de fonctionnement dudit brûleur.
- il consiste, à partir de ladite répartition standard, à déterminer des coefficients de corrélation des moyennes calculées avec le taux de présence dans les produits de combustion du brûleur d'une composante gazeuse prédéterminée, à combiner lesdits coefficients de corrélation avec les moyennes calculées de la répartition relevée en ligne et à engendrer un signal représentatif de ladite composante gazeuse pour ajuster cette composante dans les produits de combustion du brûleur concerné.

D'autres caractéristiques et avantages de la présente invention apparaîtront au cours de la description qui va suivre, donnée uniquement à titre d'exemple et faite en se référant aux dessins annexés sur lesquels:
- la figure 1 représente un schéma-bloc d'une installation de régulation d'un brûleur utilisant le mode de mise en oeuvre préféré du procédé de l'invention;
- la figure 2 est un graphe de la puissance thermique en fonction du temps illustrant un exemple de signal de rayonnement pouvant être relevé sur un brûleur;
- la figure 3 représente une représentation numérique du signal illustré par le graphe de la figure 2;
- la figure 4 est un schéma-blocs d'un calculateur pouvant être utilisé pour la mise en oeuvre du procédé de commande de l'invention; et
- les figures 6 et 7 sont des graphes en fonction de la fréquence montrant respectivement l'évolution de deux types de valeurs de moyenne déterminés par le calculateur de la figure 4.

En se reportant au schéma-bloc de la figure 1, on voit qu'une installation de commande selon l'invention agit sur le fonctionnement d'un brûleur B produisant une flamme F. Le brûleur B peut être de tout type connu consommant un carburant quelconque. Il est associé à un dispositif de réglage R qui permet d'en commander un certain nombre de paramètres, tels que le débit d'alimentation en carburant, le débit de gaz comburant, les dimensions de la flamme etc. A cet effet, le dispositif de réglage comporte des actuateurs A1 à An capables chacun d'agir sur l'un de ces paramètres, sous l'action d'un signal de commande qui est appliqué à l'actionneur respectif grâce à la mise en oeuvre du procédé de l'invention. Des dispositifs de réglage de ce type sont connus en soi et ne nécessitent donc pas de description particulière.

Une sonde S est également associée au brûleur B. Il s'agit d'un capteur de rayonnement dont la gamme de sensibilité est choisie en fonction de la nature de la flamme F. Par exemple, pour des flammes brûlant du gaz naturel ou du fioul léger (couleur bleue), il s'est avéré qu'un capteur de rayonnement ultraviolet est le plus approprié. Des photodiodes de type GaAS ou GaP peuvent alors convenir. Pour des flammes de couleur jaune (carburants liquides divers ou carburants solides), on préfère utiliser un capteur de rayonnement infrarouge, comme une photodiode au silicium.

La sonde S est de préférence placée derrière le brûleur dans le courant de gaz comburant qui en maintient ainsi la température à une valeur acceptable. Elle est connectée à un amplificateur 1. La sortie de ce dernier est reliée à un filtre passe-bande 2 avec des fréquences de coupure qui peuvent être situées à 3Hz et à 5 kHz, par exemple.

La sortie Va du filtre 2 est représentée sur la figure 2, par un graphe en fonction du temps t pour un brûleur B donné. Ce signal comprend une composante alternative avec une excursion f (de +/- 5 Volts par exemple) de part et d'autre d'une composante continue qui peut être le niveau zéro, par exemple. Le signal reflète les fluctuations du rayonnement de la flamme F.

La sortie du filtre 2 est reliée à un convertisseur analogique/numérique 3. Ce dernier est conçu pour échantillonner le signal issu du filtre 2 à une fréquence d'échantillonnage prédéterminé qui est de préférence le double de la fréquence de coupure supérieure du filtre 2 (ici un peu supérieure à 10 kHz par exemple), et pour transformer ainsi chaque échantillon en une valeur numérique codée par exemple sur 8 bits.

Les échantillons numériques sont appliqués à un circuit tampon 4 d'une capacité de stockage telle qu'il conserve une fenêtre glissante d'échantillons s'étalant sur un intervalle de temps prédéterminé de 5 secondes, par exemple. Le contenu du circuit tampon 4 peut, à un instant donné, être celui représenté sur la figure 3 dont le graphe montre en fonction du temps les valeurs numériques Vn des échantillons apparaissant dans la fenêtre glissante.

Le signal emmagasiné dans le circuit tampon 4 est ensuite traité dans un calculateur 5. Celui-ci extrait les échantillons du tampon 4 par groupes composés chacun d'un nombre prédéterminé n d'échantillons, chaque fenêtre glissante comportant k groupes de n échantillons. Dans l'exemple décrit, chaque groupe k comporte 2048 échantillons pris sur une durée totale de 0,2 seconde.

Le calculateur 5 est représenté plus en détail sur la figure 4. Il analyse statistiquement chaque groupe d'échantillons pour en établir une densité spectrale en fonction de la fréquence. Comme on le verra par la suite, cette densité spectrale est représentative des fluctuations du rayonnement de la flamme et permet d'engendrer, par comparaison avec des signaux standard de densité spectrale en fonction de la fréquence, deux types de signaux. L'un de ces types de signaux est un signal par tout ou rien apparaissant sur une sortie 6 (figure 1) du calculateur 5 et appliqué à un circuit d'avertissement 7. Le signal de la sortie 6 représente qualitativement l'état de fonctionnement du brûleur B. Par exemple, l'un de ses niveaux peut indiquer un fonctionnement correct et l'autre un fonctionnement dégradé du brûleur nécessitant l'intervention d'un technicien d'entretien.

Le calculateur 5 est également capable d'engendrer sur une sortie 8 au moins un signal de correction de paramètre qui permet par l'intermédiaire d'une unité 9 d'amplification et d'adaptation, de commander au moins l'un des actionneurs A1 à An afin de pouvoir réajuster quantitativement au moins un paramètre de fonctionnement du brûleur B mentionné ci-dessus.

On voit également sur la figure 1 que le calculateur 5 est connecté à deux tables 10 et 11 dans lesquelles sont mémorisés, en fonction d'une valeur représentant la charge du brûleur B, des jeux de valeurs à décrire par la suite, à l'aide desquels le calculateur 5 peut effectuer les calculs nécessaires pour l'élaboration des signaux de sortie 6 et 8.

Le calculateur 5 (figure 4) comprend un convertisseur 12 permettant de convertir chaque groupe k de n échantillons exprimé en fonction du temps (xₖ(t)) en un groupe de n échantillons exprimé en fonction de la fréquence (xₖ(f)). Cette conversion peut être réalisée par divers procédés connus en soi, le procédé préféré étant le calcul de la transformée de Fourier de chaque groupe d'échantillons. En variante, on peut également soumettre les groupes d'échantillons à un calcul de transformée d'ondelettes.

La sortie du tampon 4 est reliée à un groupe de n entrées 12a du convertisseur 12 qui fournit sur un groupe de n sorties 12b des coordonnées complexes de la transformée de Fourier avec une répartition fréquentielle. La représentation graphique du module de cette transformée de Fourier est appelée "périodogramme" ou "densité spectrale de puissance" et elle constitue une représentation univoque des caractéristiques de rayonnement de la flamme du brûleur B.

Le module est obtenu dans un bloc d'élevation au carré 13 qui fait la somme des carrés des parties réelles et imaginaires de la fonction Xₖ(f). Cette opération est donc exécutée n fois, n étant 2048 dans le cas considéré.

Les signaux issus du bloc d'élévation au carré 13 sont appliqués à un ensemble 14 de calcul de moyenne. Cet ensemble 14 est conçu pour calculer la moyenne statistique des fréquences présentes dans un nombre prédéterminé m de plages de signaux issus du bloc 13.

L'échelle de ces plages de fréquences est de préférence logarithmique afin de pouvoir disposer de la même précision pour les hautes fréquences et les basses fréquences dans le calcul statistique qui en est fait en aval. De préférence, cette échelle présente une progression dyadique.

Dans un exemple de réalisation, où on considère une gamme de fréquences dont la fréquence maximale est de 1250 Hz, les plages de fréquences sont déterminées en fonction de m selon la table suivante:

| m | Plage de fréquences (Hz) | Nombre de sorties du bloc 13 | Bloc de l'ensemble 14 |
|---|---|---|---|
| 1 | 9,8 à 19,5 | 32 | 14a |
| 2 | 19,5 à 39,1 | 32 | 14b |
| 3 | 39,1 à 78,1 | 64 | 14c |
| 4 | 78,1 à 156,3 | 128 | 14d |
| 5 | 156,3 à 312,5 | 256 | 14e |
| 6 | 312,5 à 625 | 512 | 14f |
| 7 | 625 à 1250 | 1024 | 14g |

Dans ce cas, une fréquence d'échantillonnage d'au moins 2500 Hz est nécessaire. Mais pour augmenter le rapport signal/bruit, il est préférable d'utiliser une fréquence d'échantillonnage supérieure, une valeur de 10 kHz étant appropriée. Avec une telle fréquence d'échantillonnage, la fréquence minimale de la transformée de Fourier serait de 10 000/2(N-1) = 2,44 Hz.

Pour pouvoir établir la moyenne sur chacune des m plages de fréquences, l'ensemble comprend sept blocs de calcul de moyenne 14a à 14g dont les entrées sont réparties selon la table ci-dessus. Il s'est avéré qu'un tel nombre de plages traitées offre une résolution suffisante pour établir une signature fiable du brûleur B.

La figure 5 représente en fonction de la fréquence, pour l'ensemble pratique de la table ci-dessus, les signaux pouvant entrer et sortir des blocs de calcul 14a à 14g, la courbe [Xₖ]² étant la courbe enveloppe des échantillons de fréquence à l'entrée et la courbe Yₘ représentée en pointillés montrant les paliers de moyenne des sept plages des blocs 14a à 14g. La courbe Yₘ est appelée "signature en ligne" du brûleur B considéré.

On voit que chaque bloc de calcul de moyenne 14a à 14g engendre ainsi une valeur moyenne sur la gamme de fréquences considérée. Les sept valeurs (constituant la signature en ligne) sont traitées parallèlement dans les parties aval du calculateur 5 et circulent en parallèle sur des conducteurs multiples, le schéma de la figure 4 symbolisant chaque fois les sept conducteurs par une seule ligne que l'on appellera "canal" par la suite.

Les valeurs de moyenne Yₘ peuvent être transformées par leur logarithme ou par toute autre fonction monotone dans un bloc de conversion logarithmique 15 qui fait suite à l'ensemble de calcul de moyenne 14. Dans le cas où on calcule leur logarithme, on peut ainsi augmenter la sensibilité de la mesure dans les hautes fréquences par rapport aux basses fréquences. L'opération exécutée par le bloc 15 est inutile lorsqu'on utilise la transformée d'ondelettes qui confère déjà une échelle de fréquences logarithmique.

Le calculateur 5 comprend également des moyens pour, à partir des moyennes, individuelles par section de la fenêtre temporelle examinée, établir successivement la moyenne générale sur toutes les N sections de la fenêtre temporelle examinée et ce pour chaque canal. Cet établissement de moyenne générale est réalisé dans un bloc de filtrage 16 qui met en oeuvre l'expression suivante: dans laquelle µₘ est la moyenne générale du canal considéré, N est le nombre de sections, m le numéro de la plage fréquentielle et i l'indice courant.

Le calculateur 5 comprend également des moyens pour calculer, pour chaque canal, l'écart type des moyennes individuelles issues successivement des blocs 14a à 14g ou du bloc 15 selon l'expression suivante: dans laquelle σ$\frac{\text{2}}{\text{m}}$exprime la variance.

A cet effet, le calculateur comprend un bloc 17 d'élevation au carré pour le calcul de la valeur *Z*$\frac{\text{2}}{\text{m}}$, le résultat étant traité dans un filtre passe-bas 18. La sortie de ce dernier est appliquée, canal par canal, à des additionneurs 19 (un par canal) dont l'autre entrée reçoit les valeurs élevées au carré des moyennes générales µₘ issues d'un bloc d'élévation au carré 20.

Comme on la déjà brièvement indiqué ci-dessus, le procédé de l'invention consiste également à corréler les résultats des calculs statistiques sur la signature en ligne du brûleur B avec des résultats de calculs statistiques faits sur plusieurs signatures du brûleur B relevées dans des conditions standard d'essai. Cette ou ces signatures sont appelées ci-après "signatures standard". Elles sont établies pour différentes charges thermiques du brûleur.

Les signatures standard peuvent être mesurées, de différentes façons selon que le brûleur B est un produit de série (brûleurs de chauffage central par exemple) avec une puissance inférieure à environ 300 kW, ou un brûleur d'une installation thermique importante (centrale électrique par exemple) avec une puissance supérieure à cette valeur. Dans le premier cas, on peut relever les signatures en usine sur un exemplaire de la série et les appliquer à tous les autres brûleurs de celle-ci. En général, pour ce genre de brûleurs, il n'est pas nécessaire de disposer d'une série de signatures en fonction de la charge, un relevé à des charges à 100% et à 50% s'avérant en général suffisant.

Dans le second cas, les signatures peuvent être relevées in situ pendant les travaux de mise en service de l'installation thermique. Il peut alors être avantageux de disposer de davantage de signatures standard en fonction de la charge par exemple sur toute une gamme de puissances de 10% à 100% avec un pas de 10%, voire inférieur.

Pendant ces relevés, et dans les deux cas, il peut être établi également une corrélation des signatures standard avec les concentrations des diverses composantes gazeuses des produits de combustion telles que O2, CO et NOx par exemple, par variation des réglages du brûleur agissant sur la quantité d'air primaire ou secondaire, la quantité de combustible fournie, etc.

Les signatures standard obtenues de la même façon que décrit ci-dessus à propos des signatures en ligne sont soumises aux mêmes calculs statistiques et donneront ainsi lieu à l'établissement de la table caractéristique déposée dans la mémoire 11 et composée d'une part en fonction des diverses charges, de séries de sept moyennes générales de référence µ_{ref} et d'autre part de séries de sept valeurs représentant des variances de référence σ$\frac{\text{2}}{\text{ref}}$. Sur la figure 4 les deux sections de la table caractéristique 11 sont indiquées par les blocs 11a et 11b, respectivement.

Les valeurs relevantes de la section de table 11a inscrites avec le signe "moins" sont additionnées canal par canal, dans des additionneurs 21 à des moyennes générales µₘ de la signature relevée en ligne pour former des moyennes de comparaison µ avec µ=µₘ.µ_{ref}.

D'une manière analogue, les valeurs de variance σ$\frac{\text{2}}{\text{m}}$ sont sommées, canal par canal, dans des additionneurs 22 aux variances de référence σ$\frac{\text{2}}{\text{ref}}$pour former une variance de comparaison σ², avec σ²=σ$\frac{\text{2}}{\text{m}}$+ σ$\frac{\text{2}}{\text{ref}}$.

Les signaux de variance de comparaison σ² des sept canaux sont appliqués à deux blocs d'extraction de racine carrée 23 et 24 qui calculent les écarts type σ parallèlement pour chaque canal. Les valeurs correspondantes sont ensuite multipliées, dans des multiplicateurs respectifs 25 et 26, par un facteur de confiance +α respectivement -α, par exemple égal à trois, afin d'établir un "intervalle de confiance" respectivement de part et d'autre de chaque moyenne de comparaison. Le facteur de confiance est choisi de préférence entre 1 et 4. S'il est égal à trois, le degré de confiance sera égal à 99,7%.

Pour illustrer la notion d'"intervalle de confiance", la figure 6 représente un exemple de courbe (ici tracée en continue) représentant la moyenne générale µₘ en fonction de la fréquence (tracé A), courbe de part et d'autre de laquelle on a tracé l'évolution de deux courbes limites B et C de la valeur µₘ=± α.σ également en fonction de la fréquence. Par exemple, pour une plage donnée de fréquences fx, l'intervalle de confiance est ici égal à 2.α.σ, σ étant l'écart-type de la plage fx considérée. Bien entendu, dans l'exemple décrit ici, les courbes A, B et C devraient chacune ne comporter que sept valeurs. Par ailleurs, dans le calculateur 5 tel que décrit, les valeurs définissant l'intervalle de confiance sont combinées non pas aux valeurs de moyenne générale, mais aux valeurs de moyenne de comparaison.

En effet, comme on le voit sur la figure 4, les sorties des multiplicateurs 25 et 26 sont sommées, canal par canal, dans des additionneurs 27 et 28, aux valeurs de moyenne de comparaison µ de ces canaux.

La figure 7 illustre par une courbe tracée en continu sur toute la gamme de fréquences concernée, la valeur de moyenne de comparaison ainsi que l'intervalle de confiance associé.

Les valeurs de somme issues des additionneurs 27 et 28 sont appliquées respectivement à des comparateurs 29 et 30, le comparateur 29 fournissant une sortie vraie sur le canal considéré si la valeur de somme qui lui est appliquée pour ce canal est supérieure à zéro. Le comparateur 30 fournit pour chaque canal une sortie vraie, lorsque la valeur de somme provenant de l'additionneur 28 est inférieure à zéro.

Les sorties des comparateurs 29 et 30 sont combinées logiquement dans un bloc logique 31 qui opère canal par canal une opération logique ET sur ces sorties. Les sorties de ce bloc logique 31, à raison d'une par canal, sont appliquées à un second bloc logique 32 qui opère une fonction ET sur ces sorties et qui fournit à son tour le signal de sortie 6 du calculateur 5. Ce dernier est donc vrai si la valeur de moyenne de comparaison reste dans les limites de l'intervalle de confiance pour tous les canaux du calculateur 5 à la fois, autrement dit si l'écart entre la signature en ligne et la signature de référence reste à l'intérieur des limites définies par l'intervalle de confiance. Dans le cas contraire, si au moins un des canaux présente un écart dépassant l'intervalle de confiance, la sortie 6 indiquera une anomalie de fonctionnement du brûleur B qu'il conviendra alors de faire corriger par exemple par une opération de maintenance. L'anomalie pourra être signalée par l'unité d'avertissement 7.

Selon une variante d'analyse du signal provenant des additionneurs 27 et 28, variante qui n'est pas illustrée sur le dessin, on peut discriminer entre plusieurs état de du brûleur correspondant à un degré de fiabilité de son fonctionnement.

A cet effet, on peut utiliser différentes valeurs du facteur α permettant de calculer si la différence Δ issue de l'additionneur 21 satisfait par exemple l'un des critères de fiabilité de fonctionnement suivants, moyennant quoi un signalisation correspondante peut être fournie à l'opérateur:
|Δ_{*m*}| < 2σ fonctionnement "OK"
2σ <|Δ_{*m*}|< 3σ mise en garde
|Δ_{*m*}| > 3σ alarme

Dans la table 10 sont mémorisés des coefficients de corrélation λ qui pour chaque canal du calculateur 5 lient la moyenne de la puissance spectrale P de ce canal relevée pendant la détermination de la signature standard, à la nature de la composante gazeuse mesurée présente dans les gaz de combustion. La table contient également une valeur γ qui est le coefficient d'origine de la courbe de corrélation de la composante gazeuse concernée.

A l'aide des valeurs mémorisées dans la table 10 et avec les moyennes générales de chaque canal calculées en ligne, il est ainsi possible de déterminer la teneur T de la composante gazeuse dans les gaz de combustion à l'aide de l'expression suivante, les plages de fréquence des canaux étant supposées être celles de la table ci-dessus:${\text{T=λ}}_{\text{1}} {\text{P}}_{\text{1}} {\text{+ λ}}_{\text{2}} {\text{λP}}_{\text{2}} {\text{+ λ}}_{\text{3}} {\text{P}}_{\text{3}} {\text{+ λ}}_{\text{4}} {\text{P}}_{\text{4}} {\text{+ λ}}_{\text{5}} {\text{P}}_{\text{5}} {\text{+ λ}}_{\text{6}} {\text{P}}_{\text{6}} {\text{+ λ}}_{\text{7}} {\text{P}}_{\text{7}} \text{+ γ}$

Cette expression est mise en oeuvre dans le calculateur 5 par l'intermédiaire de multiplicateurs 33, à raison d'un par canal, et d'un additionneur 34 unique, les multiplicateurs 33 recevant les sorties respectives du filtre passe-bas 16 et les valeurs respectives λ inscrites dans la mémoire 10. L'additionneur 34 est connecté à la sortie de tous les multiplicateurs 33 et à la sortie correspondant à la valeur γ de la table 10. La sortie de l'additionneur 34 est la sortie 8 du calculateur 5.

Des moyens de corrélation semblables peuvent être prévus pour chaque composante des gaz de combustion que l'on souhaite réguler, les valeurs de moyenne générale pouvant être multiplexées pour chaque ensemble de moyens de corrélation correspondant.

Il est à noter que les fonctions assurées par le calculateur 5 peuvent être mises en oeuvre également par un logiciel exécuté dans un microprocesseur.

## Revendications

1. Procédé de commande d'un brûleur (B) utilisant un combustible qui par mise en contact avec un gaz comburant permet d'entretenir une flamme (F) produisant de l'énergie thermique, ce procédé comprenant les opérations suivantes:
a) on engendre un signal de rayonnement (Vₐ) représentatif de la puissance du rayonnement émanant de ladite flamme;
b) on convertit ledit signal de rayonnement de manière à en établir le spectre de fréquences (Xₖ(f));
c) on établit une corrélation entre au moins un paramètre de fonctionnement du brûleur et au moins un paramètre caractéristique dudit spectre de fréquences (Xₖ(f)); et
d) on agit sur le fonctionnement du brûleur (B) en fonction du résultat de la corrélation, ce procédé étant **caractérisé en ce que**
e) ledit spectre de fréquences (Xₖ(f)) est établi pour une fenêtre glissante en fonction du temps (t);
f) on détermine une pluralité de plages de fréquence à partir d'une échelle prédéterminée de m fréquences inférieures à la fréquence maximale dudit spectre de fréquences,
g) on soumet, individuellement pour chaque plage de fréquence, le spectre de fréquences (Xₖ(f)) à une étude statistique de répartition des fréquences (Yₘ) et
h) on agit sur le fonctionnement du brûleur (B) en fonction de la répartition statistique (Yₘ) obtenue pour la pluralité de plages de fréquence.

2. Procédé de commande suivant la revendication 1, **caractérisé en ce qu'**il est mis en oeuvre une première fois dans des conditions de mesure standard sur au moins un brûleur (B) d'un type donné pour relever une répartition standard de fréquences caractéristique de ce type de brûleur, puis au cours de l'utilisation de ce brûleur, ou d'un autre brûleur de même type, on effectue une comparaison entre la répartition standard et la répartition relevée en ligne et on utilise le résultat de cette comparaison pour agir sur le fonctionnement du brûleur (B) utilisé.

3. Procédé de commande suivant l'une quelconque des revendications 1 et 2, **caractérisé en ce que** ladite fenêtre glissante est divisée en des sections temporelles (k) d'égale durée et l'étude statistique de répartition est effectuée successivement sur chacune desdites sections temporelles (k).

4. Procédé de commande suivant rune quelconque des revendications 1 à 3, **caractérisé en ce que** l'échelle desdites plages de fréquences (m) est logarithmique, de préférence à progression dyadique.

5. Procédé de commande suivant l'une quelconque des revendications 3 et 4, **caractérisé en ce que** ladite étude statistique consiste à calculer la moyenne générale (µ) des moyennes (µm) établies à partir des bandes de fréquence de ladite fenêtre temporelle, et à déterminer l'écart-type (σ) de toutes les moyennes sur ladite fenêtre temporelle.

6. Procédé de commande suivant l'une quelconque des revendications 1 à 5, **caractérisé en ce que** ledit spectre de fréquences (Xₖ(f)) est établi en calculant la transformée de Fourier dudit signal de rayonnement (Va).

7. Procédé de commande suivant l'une quelconque des revendications 1 à 5, **caractérisé en ce que** ledit spectre de fréquences est établi en calculant la transformée d'ondelettes dudit signal de rayonnement.

8. Procédé de commande suivant l'une quelconque des revendications 4 à 7, lorsqu'elles dépendent de la revendication 2, **caractérisé en ce que** les moyennes générales (µ) et les écarts-type (σ) calculés pour chacune desdites bandes de fréquences (m) de la répartition standard et les moyennes générales (µ) et les écarts-type (σ) calculés en ligne sont comparés distinctement pour chacune desdites bandes de fréquence et un signal d'avertissement (6) est engendré si au moins l'une des comparaisons établit une inégalité entre les valeurs comparées.

9. Procédé de commande suivant la revendication 8, **caractérisé en ce qu'**un intervalle de confiance est établi de part et d'autre des moyennes générales (µ) de ladite répartition standard et ledit signal d'avertissement (6) n'est engendré que si le résultat d'au moins une desdites comparaisons tombe en dehors dudit intervalle de confiance.

10. Procédé de commande suivant la revendication 9, **caractérisé en ce que** ledit intervalle de confiance est égal à 1 à 4 fois l'écart-type, de part et d'autre des valeurs des moyennes générales (µ).

11. Procédé de commande suivant la revendication 10, **caractérisé en ce que** plusieurs valeurs dudit intervalle de confiance sont établies et lesdites comparaisons sont effectuées pour chacune desdites valeurs pour engendrer des signaux d'avertissement liées à un critère de fiabilité de fonctionnement dudit brûleur (B).

12. Procédé de commande suivant l'une quelconque des revendications 8 à 11, **caractérisé en ce qu'**il consiste, à partir de ladite répartition standard, à déterminer des coefficients de corrélation (λᵢ) des moyennes générales calculées avec le taux de présence dans les produits de combustion du brûleur (B) d'une composante gazeuse prédéterminée et à combiner lesdits coefficients de corrélation avec les moyennes générales calculées de la répartition relevée en ligne et à engendrer un signal (8) représentatif de ladite composante gazeuse pour ajuster cette composante dans les produits de combustion du brûleur concerné.

## Patentansprüche

1. Verfahren zum Steuern eines Brenners (B), der einen Brennstoff verwendet, welcher durch Kontakt mit einem Brenngas eine thermische Energie erzeugende Flamme (F) aufrecht zu erhalten erlaubt, wobei dieses Verfahren die folgenden Schritte aufweist:
a) man erzeugt ein Strahlungssignal (Vₐ), das die Leistung der von der Flamme abgegebenen Strahlung darstellt;
b) man wandelt das Strahlungssignal in der Weise um, dass hieraus das Frequenzspektrum (Xₖ(f)) gebildet wird;
c) man bildet eine Korrelation zwischen mindestens einem Betriebsparameter des Brenners und mindestens einem für das Frequenzspektrum (Xₖ(f)) charakteristischen Parameter;
d) man wirkt auf den Betrieb des Brenners (B) in Abhängigkeit von dem Ergebnis der Korrelation ein, wobei dieses Verfahren **dadurch gekennzeichnet ist, dass**
e) das Frequenzsspektrum (Xₖ(f)) für ein in Abhängigkeit von der Zeit (t) gleitendes Fenster gebildet wird;
f) man eine Anzahl von Frequenzbereichen ausgehend von einem vorgegebenen Maßstab von m Frequenzen bestimmt, die niedriger als die maximale Frequenz des Frequenzspektrums sind;
g) man einzeln für jeden Frequenzbereich das Frequenzspektrum (Xₖ(f)) einer statistischen Untersuchung der Frequenzverteilung (Yₘ) unterzieht, und
h) man auf den Betrieb des Brenners (B) in Abhängigkeit von der statistischen Verteilung (Yₘ), die für die Anzahl der Frequenzbereiche erhalten wurde, einwirkt.

2. Regelverfahren nach Anspruch 1, **dadurch gekennzeichnet, dass** es ein erstes Mal unter Standardmessbedingungen an mindestens einem Brenner (B) eines be-stimmten Typs durchgeführt wird, um eine Standardfrequenzverteilung zu erhalten, die für diesen Brennertyp charakteristisch ist, dass man dann im Verlauf des Ge-brauchs dieses Brenners oder eines anderen Brenners des gleichen Typs einen Vergleich zwischen der Standardverteilung und der on-line erhaltenen Verteilung durchführt, und dass man das Ergebnis dieses Vergleichs verwendet, um auf den Betrieb des benutzten Brenners (B) einzuwirken.

3. Regelverfahren nach einem der Ansprüche 1 und 2, **dadurch gekennzeichnet, dass** das gleitende Fenster in Zeitabschnitte (k) gleicher Dauer unterteilt wird und die statistische Untersuchung der Verteilung nacheinander über jedem der Zeitabschnitte (k) durchgeführt wird.

4. Regelverfahren nach einem der Ansprüche 1 bis 3, **dadurch gekennzeichnet, dass** der Maßstab der Frequenzbereiche (m) logarithmisch, vorzugsweise mit dyadischer Progression, ist.

5. Regelverfahren nach einem der Ansprüche 3 und 4, **dadurch gekennzeichnet, dass** die statistische Untersuchung darin besteht, den allgemeinen Mittelwert (µ) der Mittelwerte (µm), die ausgehend von den Frequenzbändern des besagten Zeitfensters gebildet wurden, zu berechnen und die Standardabweichung (σ) sämtlicher Mittelwerte über dem Zeitfenster zu bestimmen.

6. Regelverfahren nach einem der Ansprüche 1 bis 5, **dadurch gekennzeichnet, dass** das Frequenzspektrum (Xₖ(f)) gebildet wird, indem die FourierTransformation des Strahlungssignals (Vₐ) berechnet wird.

7. Regelverfahren nach einem der Ansprüche 1 bis 5, **dadurch gekennzeichnet, dass** das Frequenzspektrum gebildet wird, indem die Wellentransformierte des Strahlungssignals berechnet wird.

8. Regelverfahren nach einem der Ansprüche 4 bis 7 in Abhängigkeit von Anspruch 2, **dadurch gekennzeichnet, dass** die allgemeinen Mittelwerte (µ) und die Standardabweichungen (σ), die für jedes der Frequenzbänder (m) der Standardverteilung berechnet wurden, und die allgemeinen Mittelwerte (µ) und die Standardabweichungen (σ), die on-line berechnet wurden, für jedes der Frequenzbänder getrennt verglichen werden, und dass ein Warnsignal (6) erzeugt wird, wenn mindestens einer der Vergleiche eine Abweichung zwischen den verglichenen Werten ergibt.

9. Regelverfahren nach Anspruch 8, **dadurch gekennzeichnet, dass** ein Vertrauensintervall beidseitig zu den allgemeinen Mittelwerten (µ) der Standardverteilung gebildet wird und das Warnsignal (6) nur erzeugt wird, wenn das Ergebnis mindestens eines der Vergleiche aus dem Vertrauensintervall herausfällt.

10. Regelverfahren nach Anspruch 9, **dadurch gekennzeichnet, dass** das Vertrauensintervall gleich dem 1- bis 4-fachen der Standardabweichung beidseitig zu den allgemeinen Mittelwerten (µ) ist.

11. Regelverfahren nach Anspruch 10, **dadurch gekennzeichnet, dass** mehrere Werte des Vertrauensintervalls gebildet werden und die Vergleiche für jeden dieser Werte durchgeführt werden, um Warnsignale zu erzeugen, die mit einem Vertrauenskriterium für den Betrieb des Brenners (B) verknüpft sind.

12. Regelverfahren nach einem der Ansprüche 8 bis 11, **dadurch gekennzeichnet, dass** es darin besteht, ausgehend von der Standardverteilung Korrelationskoeffizienten (λᵢ) einer Korrelation zwischen den berechneten allgemeinen Mittelwerten und dem Anteil einer in den Verbrennungsprodukten des Brenners (B) vorhandenen vorgegebenen Gaskomponente zu bestimmen und diese Korrelationskoeffizienten mit den berechneten allgemeinen Mittelwerten der on-line gebildeten Verteilung zu verknüpfen und ein die Gaskomponente darstellendes Signal (8) zu erzeugen, um diese Gaskomponente in den Verbrennungsprodukten des betreffenden Brenners einzustellen.

## Claims

1. Method of controlling a burner (B) using a fuel which by contact with a combustion-supporting gas maintains a flame (F) producing thermal energy, this method comprising the following operations:
a) generating a radiation signal (Vₐ) representative of the power of the radiation emanating from said flame;
b) converting said radiation signal to establish its frequency spectrum (Xₖ(f));
c) establishing a correlation between at least one operating parameter of the burner and at least one characteristic parameter of said frequency spectrum (Xₖ(f)); and
d) acting on the operation of the burner (B) as a function of the result of the correlation, this method being **characterized in that**:
e) said frequency spectrum (Xₖ(f)) is established for a window sliding as a function of time (t);
f) a plurality of frequency ranges is determined from a predetermined scale of m frequencies lower than the maximum frequency of said frequency spectrum,
g) the frequency spectrum (Xₖ(f)) for each frequency range is individually subjected to a study of the statistical distribution (Yₘ) of the frequencies, and
h) the action on the operation of the burner (B) is done as a function of the statistical distribution (Yₘ) obtained for said plurality of frequency ranges.

2. Control method according to claim 1, **characterized in that** it is executed a first time under standard measuring conditions on at least one burner (B) of a given type to measure a standard distribution of frequencies characteristic of that burner type and then during use of said burner, or another burner of the same type, the standard distribution is compared with the distribution measured on line and the result of this comparison is used to act on the operation of the burner (B) used.

3. Control method according to either claim 1 or claim 2, **characterized in that** said sliding window is divided into time sections (k) of equal duration and the statistical distribution study is effected on each of said time sections (k) in succession.

4. Control method according to any of claims 1 to 3, **characterized in that** the scale of said frequency ranges (m) is logarithmic and preferably of dyadic progression.

5. Control method according to either claim 3 or claim 4, **characterized in that** said statistical study consists in calculating the general mean (µ) of the means (µm) established from the frequency bands of said time window and determining the standard deviation (σ) of all the means over said time window.

6. Control method according to any of claims 1 to 5, **characterized in that** said frequency spectrum (Xₖ(f)) is established by calculating the Fourier transform of said radiation signal (Va).

7. Control method according to any of claims 1 to 5, **characterized in that** said frequency spectrum is established by calculating the wavelet transform of said radiation signal.

8. Control method according to any of claims 4 to 7 when dependent on claim 2, **characterized in that** the general means (µ) and the standard deviations (σ) calculated for each of said frequency bands (m) of the standard distribution and the general means (µ) and the standard deviations (σ) calculated on line are compared separately for each of said frequency bands and a warning signal (6) is generated if at least one of the comparisons establishes an inequality between the values compared.

9. Control method according to claim 8, **characterized in that** a confidence range is established on either side of the general means (µ) of said standard distribution and said warning signal (6) is generated only if the result of at least one of said comparisons falls outside said confidence range.

10. Control method according to claim 9, **characterized in that** said confidence range is equal to one to four times the standard deviation on either side of the values of the general means (µ).

11. Control method according to claim 10, **characterized in that** a plurality of values of said confidence range are established and said comparisons are effected for each of said values to generate warning signals related to a criterion of reliability of operation of said burner (B).

12. Control method according to any of claims 8 to 11, **characterized in that** it consists in determining, on the basis of said standard distribution, correlation coefficients (λᵢ) of the general means calculated with the content of a predetermined gaseous component in the combustion products of the burner (B), combining said correlation coefficients with the calculated general means of the distribution measured on line, and generating a signal (8) representative of said gaseous component for adjusting this component in the combustion products of the burner concerned.
